# EUROPÄISCHE PATENTSCHRIFT

(11) **EP 0 265 782 B1**
(45) Veröffentlichungstag und Bekanntmachung des Hinweises auf die Patenterteilung: **16.05.1990**
(21) Anmeldenummer: 87115073.6
(22) Anmeldetag: 15.10.1987
(51) Int. Cl.: A47C 3/026, A47C 1/031, A47C 7/46

(54) **Sitzmöbel**
Sitting furniture
Siège

(30) Priorität: 15.10.1986 DE 3635044
(43) Veröffentlichungstag der Anmeldung: 04.05.1988
(73) Patentinhaber: Völkle, Rolf, D-7298 Lossburg-1 (DE)
(72) Erfinder: Völkle, Rolf, D-7298 Lossburg-1 (DE)
(74) Vertreter: Mayer, Friedrich, Dr.

(56) Entgegenhaltungen:
- EP-A- 0 069 410
- EP-A- 0 185 388
- DE-A- 2 001 097
- FR-A- 2 443 226

## Beschreibung

Die Erfindung bezieht sich auf ein Sitzmöbel entsprechend dem Oberbegriff des Patentanspruchs 1.

Bei einem bekannten Sitzmöbel dieser Art (EP-A 0 185 388) erzwingt die Verstelleinrichtung bei Überführung des Sitzmöbels aus der Arbeitsposition in die Ruheposition eine gleichzeitige synchrone Verstellung sowohl des vorderen Sitzteils als auch der Rückenlehne, als auch der Becken-Lendenstütze, deren Ausgangsabschnitt sich mindestens über den ganzen Lendenbereich der Wirbelsäule des Sesselbenutzers erstreckt. Befindet sich das bekannte Sitzmöbel in Arbeitsposition, so verläuft die Sitzfläche etwa horizontal. Die Verstelleinrichtung umfaßt einen über etwa 90_{°} gekrümmten Stellhebel, der am Sitzteilträger angelenkt ist und an der Rückenlehne gelenkig angreift. Der Stellhebel ist mit Hilfe eines Pneumatikzylinders schwenkbar. Die Becken-Lendenstütze ist über eine etwa vertikal angeordnete Feder auf dem Stellhebel abgestützt.

Es ist auch bekannt, bei einem Sessel, die den Benutzer abstützende Sesselkontur in einen die Sitzfläche bildenden Teil, einen Beckenstützteil und einen die Rückenlehne bildenden Teil aufzugliedern und die Beckenstütze verstellbar auszubilden.

Letzteres auch derart, daß der Benutzer auf die Verstellung keinen Einfluß hat (DE-C 1 256 840, Sp. 3, Zn. 39-47).

Bei einem bekannten Sessel vergleichbarer Art ist die Schwinge in einer eingestellten Position mittels eines von einem Spannbolzen durchsetzten Reibschluß-Lamellen-Paketes fixierbar und eine zwangsweise und synchrone Neigverstellung von Sitzteil und Rückenlehne etwa im Verhältnis 1:2 vorgesehen (WO 86/00508, Ausführungsbeispiel der Figuren 6, 6a).

Der Erfindung liegt die Aufgabe zugrunde, ein Sitzmöbel der eingangs genannten Art derart weiterzubilden, daß sich seine, die Sessel-Schalenkontur in stabile Stütz- und flexible Elastikzonen aufgliedernden Schalenelemente bei Änderung der Sitzhaltung des Sesselbenutzers automatisch und stufenlos sowie wesentlich besser den sich dabei vollziehenden Bewegungsabläufen, also der aktiven Körpermotorik anpassen und den Körper des Sesselbenutzers im Becken-Lendenbereich durchgehend abstützen.

Diese Aufgabe wird erfindungsgemäß durch die im Kennzeichen des Patentanspruchs 1 genannten Merkmale gelöst.

Bei einer solchen Ausbildung ist die Sitzfläche etwa zu einem Drittel durch die Becken-Lendenstütze gebildet. Die dritte Gelenkachse (36) liegt so niedrig, daß sie sich noch innerhalb des Lendenbereichs des Sesselbenutzers (= statisches Mittel der Kör-- pergrößen) befindet. Das erzwungene Verschwenkungsverhältnis zwischen Becken-Lendenstütze B und vorderem Sitzteil S hat zur Folge, daß die Sitzfläche bei Arbeitsstellung des Sitzmöbels gewissermaßen einen Knick aufweist, indem die Stützfläche des Eingangsabschnittes b des Becken-Lendenteiles (B) mit der angrenzenden Stützfläche des vorderen Sitzteiles S einen stumpfen Winkel (ß in Fig. 2) einschließt. Mit der Möglichkeit einer körpermotorischen Ausschwenkung des über die dritte Schwenkachse angelenkten Rückenlehnenteils nach rückwärts gegen die Kraft einer Feder ist einem vielfachen Bedürfnis, insbesondere junger Menschen, nach rückwärts gerichteter Rückendehnung Rechnung getragen, die bei Arbeitsstellung, bei Ruhestellung aber auch in Zwischenstellungen des Sitzmöbels vollzogen werden kann. Ein extremes Zurückbringen der Wirbelsäule ist mit einer entsprechenden erwünschten Dehnung der Magen-und Bauchregion verbunden.

Die gewichtsbezogene einstellbare Unterfederung der die Sitzschale aufnehmenden Schwinge des Sesses gewährleistet in Verbindung mit einer harmonisch abgestuften Aufpolsterung der verschiedenen Stützareale seiner Sitzschalen einen wohltuenden Sitz- und Rückenkontakt, dank der großflächigen Aufnahme der Körperlast. Die Synchronverstellung von Sitzfläche, hinterer Übergangszone und Rückenlehnenprofil ergibt bei optimaler Beweglichkeit eine ermüdungsarme Balance des Oberkörpers und verhindert in jeder Sitzposition ein übermäßiges Abkippen des Beckens.

Nachstehend wird die Erfindung anhand der Zeichnung an Ausführungsbeispielen erläutert.

Es zeigen:
Fig. 1 das in Arbeitsposition befindliche Sitzmöbel in Seitenansicht in schematischer Darstellung (weitere Gebrauchspositionen bis hin zur extremen Ruhestellung sind in gestrichelter Linienführung angedeutet),
Fig. 2 einen seitenverkehrten Ausschnitt aus dem Sitzmöbel gemäß Fig. 1 im Schnitt durch seine vertikale Symmetrieebene in vergrößerter Darstellung (Ruhestellung ist durch gestrichelte Linienführung der Sitzteilschwinge und der Beckenstütze angedeutete),
Fig. 3 den vollständigen Ausschnitt gemäß Fig. 2 in Seitenansicht ohne Beckenpolsterschale bei Ruhestellung des Sessels,
Fig. 4 den Ausschnitt gemäß Fig. 3 ohne die Schalenelemente von Sitzteil und Becken-Lenden- Stütze in Draufsicht,
Fig. 5 in schematischer Darstellung die Angriffspunkte der Steuerhebel zur Synchronverstellung der Becken-Lenden-Stütze bei Arbeits- und Ruhestellung des Sessels,
Fig. 6-8 den Sitzteilträger im Vertikalschnitt, in Draufsicht und im Schnitt Fig. 8 ist ein Schnitt, dessen Verlauf in Fig. 7 angegeben ist,
Fig. 9-11 die zusammen mit Sitzteilschale und zugehöriger Aufpolsterung das Sitzteil bildende Schwinge in Seitenansicht, Draufsicht und Vorderansicht,
Fig. 12-14 die zusammen mit einer Stützschale und zugehöriger Polsterung die Becken-Lenden- Stütze bildende Stützplatte in Vorderansicht, Draufsicht und Seitenansicht, letztere im Schnitt durch die vertikale Symmetrieebene des Sessels,
Fig. 15, 16 eine Einrichtung zur Horizontalverschiebung der den Körper abstützenden Schalenkontur (Sitzteil S, Becken-Lendenstütze B und Rückenlehne R des Sitzmöbels) in Abhängigkeit von der Verschwenkung der Becken-Lendenstütze.

Aus der schematischen Darstellung gemäß Fig. 1 wird die durch die Körperbewegung mögliche Überführung des Sitzmöbels aus einer für die Körperhaltung des arbeitenden Benutzers optimalen Position (Arbeitsposition gemäß ausgezogener Linienführung) in eine extreme rückwärtige Ruheposition (gestrichelte Linienführung), aber auch der Grundaufbau des Sitzmöbels verdeutlicht:
Das Fußgestell 10 umfaßt eine höhenveränderliche Stützspindel 10a. Von dieser ist ein Sitzteilträger 11 drehbar aufgenommen, der in den Fig. 6-8 dargestellt ist. Der Sitzteilträger ist im Bereich seines, mit Aufnahmebohrung versehenen Aufnahmeteils 11 a auf das obere Ende der Stützspindel 10 aufgesteckt. Der Sitzteilträger 11 erstreckt sich unter Verbereiterung nach vorne, wo er in einen linear und quer zur Symmetrieebene b-b verlaufenden Lagerabschnitt 11 b (in Fig. 4) ausläuft. An diesen Lagerabschnitt 11 b sind Lageraugen für eine durch koaxiale Achsbolzen 12 gebildete erste Schwenkachse einer Schwinge 14 und weitere Lageraugen für koaxiale Achsbolzen 32 von Synchronhebeln 25 angeformt, wie insbesondere aus den Fign. 6-8 in Verbindung mit Fig. 4 ersichtlich. Die vertikale Parallelprojektion des Sitzteilträgers 11 entspricht etwa einem gleichschenkligen Dreieck, wie insbesondere aus Fig. 7 erkennbar. Das vordere Sitzteil S ist aus der Schwinge 14, einer zugehörigen Sitzschale 18 und einer Polsterung 18a gebildet und über die Schwinge 14 mit Hilfe der ersten Schwenkachse 12 in einem der Vorderkante des Sitzteils S benachbarten Bereich am Sitzteilträger 11 angelenkt. Mit der Schwinge 14 ist rückseitig eine im Lendenbereich des Sesselbenutzers endende Becken-Lenden-Stütze B mit Schale 15' über eine horizontale zweite Schwenkachse 17' verbunden. Die körpermotorische Verschwenkung von Sitzteil S und Becken-Lenden-Stütze B ist mit Hilfe der Synchronhebel 25 derart synchronisiert, daß eine Verschwenkung des Sitzteiles S eine Verschwenkung der Becken-Lenden-Stütze um einen Schwenkwinkel erzwingt, der um das 2,5-fache größer ist als der Schwenkwinkel des Sitzteils S. Die Rückenlehne R ist unmittelbar an die Oberkante der Becken-Lenden-Stütze B abgeschlossen und mit dieser über eine dritte Schwenkachse 36 verbunden. Eine durch Körperbewegung bewirkte Ausschwenkung der Rückenlehne R nach rückwärts erfolgt entgegen der Wirkung einer Federkraft. Diese ist vorzugsweise durch Schenkelfedern 42 (in Fig. 2) gebildet, die von den die dritte Schwenkachse 36 bildenden Achsbolzen aufgenommen und deren Schenkel einerseits an der Becken-Lenden-Stütze B und andererseits an der Rückenlehne R anliegen.

Wie insbesondere aus den Fign. 2 und 3 ersichtlich, verläuft der an das Sitzteil S anschließende Eingangsabschnitt b der Becken-Lenden-Stütze B etwa senkrecht zu deren an die Rückenlehne R anschliessenden Ausgangsabschnitt b'. Dieser Ausgangsabschnitt b' ist etwa halb so lang wie der Eingangsabschnitt. Eingangsabschnitt und Ausgangsabschnitt gehen über einen kreisbogenförmigen Krümmungsabschnitt k (Fig. 2) ineinander über. Die Synchronhebel 25 greifen über die koaxialen Achsbolzen 32 am Sitzteilträger 11 an. Die Achsbolzen 32 befinden sich etwa in einer durch die Schwenkachse der Schwinge 14 gehenden vertikalen Ebene a-a (Fig. 3). Anderenends sind die Synchronhebel 25 über eine Querachse 30 an einer am Becken-Lenden-Stützteil B angeordneten Stützplatte 15 angelenkt. Die Querachse 30 ist gegenüber der durch die Achsbolzen 17 gebildeten zweiten Schwenkachse 17' der Schwinge 14 derart nach hinten und unten versetzt angeordnet, daß sich ein Verschwenkungsverhältnis zwischen Schwinge 14 und Becken-Lenden-Stütze B von etwa ¹/s ergibt. Zur Arretierung der eingestellten Neigungen von Sitzteil S und Becken-Lenden-Stützteil B sind zwei Reibschluß-Lamellenpakete 24, 33 vorgesehen, die symmetrisch zur Symmetrieebene b-b (Fig. 4) liegen und von einem mittels Exzenter manuell steuerbaren Spannbolzen 22 durchsetzt sind. Das die Becken-Lendenstütze B arretierende Reibschluß-Lamellen- paket 24 ist über die Querachse 30 und über einen zu dieser Querachse 30 parallelen Querbolzen 31 mit der Becken-Lendenstütze B starr verbunden und erstreckt sich nach vorne unter das Sitzteil S. Am vorderen, wesentlich verbreiterten Ende weist das Reibschluß-Lamellen-Paket 24 einen kreisbogenförmigen, vom Spannbolzen 22 durchgriffenen Längschlitz auf. Das Reibschluß-Lamellen-Paket 33 zur Arretierung der Schwinge 14 ist auf einer stationären Lagerachse 23 des Sitzteilträgers 11 schwenkbar gelagert, erstreckt sich etwa in vertikaler Richtung. Die Länge seines Langloches begrenzt den potentiellen Verschwenkungswinkel der Schwinge 14 und damit des Sitzteiles S. Die Reibschluß-Lamellen des Reibschluß-Lamellenpaketes 24 für die Becken-Lendenstütze B und die Reibschluß-Lamellen des Reibschluß-Lamellenpaketes 33 für die Schwinge 14 liegen im Bereich des Spannbolzens 22 wechselweise aneinander, wodurch sich eine raumsparende Anordnung der Arretierungsmittel ergibt. Eine Schraubenfeder 13d zur Unterfederung der Schwinge 14 ist symmetrisch zur Symmetrieebene a-a (Fig. 2) zwischen der Stützspindel 10a und der Vorderkante des Sitzteiles S angeordnet und dabei zwischen einem Stützlager der Schwinge 14 und einem unteren Lagerteller 13e gefangen. Die Schraubenfeder 13d ist mit einer Einrichtung 13 zur Veränderung ihrer Vorspannung versehen. Diese Einrichtung 13 umfaßt einen mit einem Handrad 13a versehenen Schraubenbolzen 13b, der sich im Eingrif mit dem Innengewinde einer im Sitzteilträger 11 festgelegten Schraubenmutter 13c befindet, wie insbesondere aus Fig. 2 ersichtlich. Der Lagerteller 13e sitzt auf dem Schraubenbolzen 13b und kann somit die axiale Bewegungskomponente des sich drehenden Schraubenbolzens 13b auf die Schraubenfeder 13d übertragen. Zwei weitere beidseits der Symmetrieebene b-b angeordnete Schraubenfedern sind zur Unterfederung der Schwinge 14 vorgesehen. Deren Anordnung im Raum zwischen der Bohrung 10a' und Stützspindel 10a und der Schraubenfeder 13d ergibt sich aus Fig. 7, wo die Widerlager 11f für diese weiteren Schraubenfedern angedeutet sind. Aus der Fig. 7 ergibt sich auch die Position der Schraubenfeder 13d, indem dort die Stützfläche 11 erkennbar ist, auf welcher der Lagerteller 13e bei geringer Vorspannung der Schraubenfeder 13d aufliegt. Mit 11 i ist eine der Schraubenmutter 13c entsprechende Ausnehmung bezeichnet, in welcher diese Schraubenmutter 13c formschlüssig aufgenommen ist.

Die die zweite Schwenkachse 17' (Fig. 1) bildenden Achsbolzen 17 (Fig. 2, 3) durchsetzen Lageraugen 14b der Schwinge 14, die über die Lageraugen 14a auf der ersten Schwenkachse 12 gelagert ist. Die Schwinge 14 weist, wie insbesondere aus Fig. 10 erkennbar, zwei sich zwischen den Lageraugen 14a und 14b erstreckende Schenkel 14c auf, die über eine Brücke 14f miteinander verbunden sind. Mit 14d sind Anformungen bezeichnet, welche ein Lager für die Klemmeinrichtung zur Arretierung der Neigung von Sitzteil S und Becken-Lendenstütze B bilden. Die dritte Schwenkachse 36 der Rückenlehne R befindet sich bei Arbeitsstellung des Sessels etwa 14 cm über der zweiten Schwenkachse 17' der Becken-Lendenstütze B. Bei extremer Ruhestellung des Sessels liegt die Stützfläche des Eingangsabschnittes der Becken-Lendenstütze B und die Stützfläche des Sitzteils S in einer gemeinsamen, geringfügig nach rückwärts geneigten Ebene c-c (Fig. 3).

In besonderen Fällen kann es zweckmäßig sein, die synchrone Verschwenkung der Becken-Lendenstütze B aus ihrer unteren Schwenkstellung (Fig. 3) in ihre obere Schwenkstellung (Fig. 2) durch die Wirkung einer Federkraft, vorzugsweise durch Schenkelfedem 37 (Fig. 2, 3) zu unterstützen.

Lehnt sich die auf dem Sitzmöbel sitzende Person nach Lösung der Arretierung der eingestellten Neigungen von Sitzteil S und Becken-Lendenstütze B zurück, so wird das Sitzmöbel durch Körpermotorik aus einer Arbeitsstellung (Fig. 2, 15) in eine Ruhestellung (Fig. 3, 16) überführt. In Ruhestellung kann die sitzende Person den Rücken entgegen der Kraft der Feder 42 nach rückwärts dehnen bzw. ausbiegen. Dadurch ergibt sich eine erhebliche Verlagerung des Körperschwerpunktes nach rückwärts, so daß die Gefahr eines Kippens des Sitzmöbels nach rückwärts besteht. Dieser Gefahr kann zum Beispiel durch eine entsprechende Beschränkung der Ausschwenkbarkeit der Rückenlehne R nach rückwärts begegnet werden.

In vielen Fällen ist jedoch eine möglichst große Ausschwenkbarkeit der Rückenlehne R zur erwünschten Rückendehnung gefordert. In diesem Fall kann zur zuverlässigen Vermeidung der Gefahr eines Kippens des Sitzmöbels nach rückwärts eine Einrichtung vorgesehen sein, die eine Verlagerung des Körperschwerpunktes nach vorne bewirkt, wenn sich die sitzende Person uner maximaler Ausschwenkung der Rückenlehne nach rückwärts lehnt. Wie diese Einrichtung aufgebaut ist und arbeitet, ist in den Schematas der Fig. 15 und 16 dargestellt:
Die Achsbolzen 12 der Schwinge 14 sind in horizontalen Langlöchern 50 des stationären Sitzteilträgers 11 horizontal verschiebbar gelagert. Der maximale Verschiebeweg X entspricht der Länge der Langlöcher 50. Wie aus einem Vergleich der Figuren 15 und 16 erkennbar, ist die aus vorderem Sitzteil S, Becken-Lendenstütze B und Rückenlehne R gebildete, den Körper abstützende Schalenkontur beim Übergang des Sitzmöbels aus der Arbeitsstellung (Fig. 15) in die Ruhestellung (Fig. 16) um die Wegstrecke X nach rückwärts verschiebbar. Die Verschiebung wird mit Hilfe eines mit der Schwinge 14 für das Sitzteil S, der Stützplatte 15 für die Becken-Lendenstütze B und dem stationären Sitzteilträger 11 gelenkig verbundenen Hebelsystems H bewirkt. Dieses umfaßt zwei Hebel 51, die einenends am stationären Sitzteilträger 11 mittels Achsbolzen 52 und anderenends an der Schwinge 14 mittels Achsbolzen 53 angelenkt sind. Mit oberen Verlängerungsenden 51' der Hebel 51 sind über Achsbolzen 56 zwei weitere Hebel 54 gelenkig verbunden, die rückseitig mittels Achsbolzen 55 der Stützplatte 15 für die Becken-Lendenstütze B angelenkt sind. Die körpermotorisch bewirkbare Ausschwenkung des Rückenteils R entgegen der Wirkung der Feder 42 (Fig. 2) um die Achse 36 ist durch die in unterbrochener Linienführung angedeutete, nicht ausgeschwenkte Position der Rückenlehne verdeutlicht. Die horizontale Verschiebung der aus vorderem Sitzteil S mit Schwinge 14, der Becken-Lendenstütze B mit Abstützplatte 15 und der Rückenlehne R gebildeten, körperabstützenden Schalenkontur als Bewegungseinheit um die Wegstrecke X nach rückwärts, wird durch das Abschwenken der Becken-Lendenstütze B bewirkt. Wie aus einem Vergleich der Fig. 15 und 16 ersichtlich, werden dabei die Hebel 54 auf Grund einer Zwangsführung der Achsbolzen 55 um die Achse 17' in einem Kreisbogen K' aus einer Position gemäß Fig. 15 im wesentlichen nach vorne in eine Stellung gemäß Fig. 16 verschoben. Dadurch werden die Hebel 51 aus ihrer Stellung gemäß Fig. 15 in die Stellung gemäß Fig. 16 um die stationären Achsbolzen 52 verschwenkt. Da diese Hebel 51 in ihrer oberen Hälfte über die Achsbolzen 53 mit der Schwinge 14 gelenkig verbunden sind, wird durch ihre Verschwenkung die vorstehend als Schalenkontur bezeichnete Bewegungseinheit um die Wegstrecke X nach vorne verschoben. Dadurch ergibt sich beim Übergang des Sitzmöbels aus der Arbeitsstellung gemäß Fig. 15 in die Ruhestellung gemäß Fig. 16 eine Verschiebung des Körperschwerpunktes der sitzenden Person nach vorne. Dadurch wird die Gefahr eines rückseitigen Abkippens des Sitzmöbels zuverlässig vermieden, auch wenn die sitzende Person sich in Ruhestellung unter maximaler rückseitiger Ausschwenkung der Rückenlehne nach hinten lehnt.

Die durch die Becken-Lendenstütze B bestimmte Aufgliederung der nach sitzanatomischen Grundsätzen ausgeformten Schalenkontur, die spezifische Synchronstellung von Sitzteil S und Becken-Lendenstütze B und die Möglichkeit der Rückfederung der an letztere anschließenden Rückenlehne führen zu einem «dynamischen Sitzen» bei in der Becken-Lendenregion aufgerichteter Wirbelsäule.

## Patentansprüche

1. Sitzmöbel mit neigungsverstellbarer Sitzfläche und Rückenlehne (R) mit einem eine höhenverstellbare Stützspindel (10a) umfassenden Fußgestell (10) und einem von der Stützspindel (10a) aufgenommenen Sitzteilträger (11), an dessen vorderem Ende ein vorderes Sitzteil (S) über eine erste Schwenkachse (12) angelenkt und über einen Winkelbereich verstellbar ist, der die Horizontale mit einschließt, und mit einer über eine zweite Schwenkachse (17') rückseitig an das vordere Sitzteil (S) angelenkten Becken-Lendenstütze (B), deren an der Bildung der Sitzfläche mitwirkender Eingangsabschnitt (b' in Fig. 2) verläuft, an welchem die Rückenlehne (R) über eine dritte Schwenkachse (36) angelenkt ist, sowie mit einer Verstelleinrichtung zum Verändern der Neigung der Sitzfläche bei Überführung des Sitzmöbels aus einer Arbeitsposition in eine Ruheposition, welche Sitzfläche bei eingestellter Ruheposition annäherungsweise in einer geringfügig nach rückwärts geneigten Ebene (c-c in Fig. 3) liegt, dadurch gekennzeichnet, daß das vordere Sitzteil (S) eine als tragendes Element dienende Schwinge (14) aufweist, die an der ersten Schwenkachse (12) angelenkt ist, daß die Becken-Lendenstütze (B) eine als tragendes Element dienende Stützplatte (15) aufweist, die mit der Schwinge (14) über die zweite Schwenkachse (17) verbunden ist, und daß die Verstelleinrichtung Synchronhebel (25) umfaßt, die an ihrem Ende unter Bildung einer vorderen, horizontalen Synchronhebel-Achse (Achsbolzen 32) am Sitzteilträger (11) und in ihrem anderen Ende unter Bildung einer hinteren, horizontalen Synchronhebel-Achse (Querachse 30) an der Stützplatte (15) angelenkt sind, wobei die vordere Synchronhebel-Achse (Achsbolzen 32) in derartigem Abstand über der ersten Schwenkachse (12) am Sitzteilträger (11) und anderenends die hintere Synchronhebel-Achse (Querachse 30) in derartigem Abstand zur zweiten Schwenkachse (17') an der Stützplatte (15) angelenkt sind, daß sich bei der Verschwenkung des vorderen Sitzteils (S) eine überproportionale Verschwenkung der Becken-Lendenstütze (B) ergibt, deren Eingangsabschnitt (b) länger ist als ihre in der Lendenregion der Wirbelsäule des Sesselbenutzers endender Ausgangsabschnitt und daß die Rückenlehne (R) um ihre Schwenkachse (36) durch Körperbewegung des Sesselbenutzers entgegen der Wirkung einer Federkraft nach rückwärts ausschwenkbar ist.

2. Sitzmöbel nach Patentanspruch 1, dadurch gekennzeichnet, daß die dritte Schwenkachse (36) der Rückenlehne (R) bei Arbeitsstellung des Sessels etwa 14 cm über der zweiten Schwenkachse (17') der Becken-Lendenstütze (B) und im statistischen Mittel der Körpergrößen der Sesselbenutzer unterhalb des oberen Endes des Lendenbereiches der Wirbelsäule liegt.

3. Sitzmöbel nach Patentanspruch 1 oder 2, dadurch gekennzeichnet, daß die Achsbolzen (32) sich etwa in einer durch die Schwenkachse (12 in Fig. 1) der Schwinge (14) gehenden vertikalen Ebene (a-a in Fig. 2, 3) befinden und daß die Querachse (30) gegenüber der Schwenkachse (17') der Becken-Lendenstütze (B) derart nach hinten und unten versetzt angeordnet ist, daß sich ein Verschwenkungsverhältnis zwischen Schwinge (14) und Becken-Lendenstütze (B) von etwa 1:2,5 ergibt.

4. Sitzmöbel nach einem der vorhergehenden Patentansprüche, dadurch gekennzeichnet, daß bei der Verstelleinrichtung zwecks Arretierung der eingestellten Neigungen des vorderen Sitzteils (S) und der Becken-Lendenstütze (B) ein Lamellenpaket (24, 33) Verwendung findet, das symmetrisch zur Symmetrieebene (b-b in Fig. 4) liegt und von einem mittels Exzenter manuelle steuerbaren Spannbolzen (22) durchsetzt ist.

5. Sitzmöbel nach Patentanspruch 4, dadurch gekennzeichnet, daß ein Reibschluß-Lamellenpaket (24) über die Querachse (30) und über einen zu dieser Querachse parallelen Querbolzen (31) mit der Becken-Lendenstütze (B) starr verbunden ist, sich unter das Sitzteil (S) erstreckt und am vorderen, verbreiterten Ende einen kreisbogenförmigen, vom Spannbolzen (22) durchgriffenen Längsschlitz aufweist.

6. Sitzmöbel nach einem der vorhergehenden Patentansprüche, dadurch gekennzeichnet, daß zur Arretierung der Schwinge (14) ein weiteres, auf einer stationären Lagerachse (23) des Sitzteilträgers (11) schwenkbar gelagertes, sich etwa vertikal erstreckendes Reibschluß-Lamellenpaket (33) über ein Langloch vom Spannbolzen (22) durchsetzt ist, wobei die Reibschluß-Lamellen des Reibschluß-Lamellenpaketes (24) für die Becken-Lendenstütze (B) und die Reibschluß-Lamellen des Reibschluß-Lamellenpaketes (33) für die Schwinge (14) im Bereich des Spannbolzens (22) wechselweise aneinanderliegen.

7. Sitzmöbel nach einem der vorhergehenden Patentansprüche, dadurch gekennzeichnet, daß eine vertikale Schraubenfeder (13d) zur Unterfederung der Schwinge (14) symmetrisch zur Symmetrieebene (a-a) zwischen der Stützspindel (10a) und der Vorderkante des Sitzteiles (S) angeordnet und mit einer Einrichtung zur Veränderung der Vorspannung versehen ist, wobei weitere, beidseits der Symmetrieebene (a-a) angeordnete, vertikale Schraubenfedern (42 in Fig. 4) vorgesehen sind, die mit dem Spannbolzen (22) eine gemeinsame Symmetrieebene (d-d in Fig. 4) aufweisen.

8. Sitzmöbel nach einem der vorhergehenden Patentansprüche, dadurch gekennzeichnet, daß die synchrone Verschwenkung der Becken-Lenden- stütze (B) aus ihrer oberen Schwenkstellung (Fig. 2) in eine untere Schwenkstellung (Fig. 3) entgegen der Wirkung einer Federkraft (Schenkelfeder 37 in Fig. 2, 3) erfolgt.

9. Sitzmöbel nach einem der vorhergehenden Patentansprüche, dadurch gekennzeichnet, daß die Schwenkbewegung der Abstützplatte (15) um die Schwenkachse (17') mittels eines am stationären Sitzteilträger (11) angelenkten Hebelgestänges (H) in eine begrenzte Horizontalbewegung der Schwinge (14) umsetzbar ist.

10. Sitzmöbel nach Patentanspruch 9, dadurch gekennzeichnet, daß die Schwinge (14) über ihre Achsbolzen (12) in Langlöchern (50) verschieblich gelagert und die beim Übergang des Sitzmöbels von der Arbeitsstellung in die Ruhestellung bewirkt, abwärts gerichtete Schwenkbewegung der Stützplatte (15) in eine nach vorne gerichtete Bewegung der Schwinge (14) umsetzbar ist.

## Revendications

1. Siège comprenant une surface d'assise et un dossier (R) réglables en inclinaison; un piètement (10) muni d'une colonne de soutien (10a) réglable en hauteur; un support d'assise (11) qui est reçu par la colonne de soutien (10a) et à l'extrémité antérieure duquel une partie d'assise antérieure (S) est articulée par l'intermédiaire d'un premier axe de pivotement (12), et peut être réglée sur une plage angulaire englobant l'horizontale; et un soutien coxo-lombaire (B) qui est articulé postérieurement sur la partie d'assise antérieure (S), par l'entremise d'un deuxième axe de pivotement (17'), et dont la zone initiale Lb sur la figure 2), concourant à la formation de la surface d'assise, s'étend à peu près perpendiculairement à sa zone terminale (b' sur la figure 2) sur laquelle le dossier (R) est articulé, par l'intermédiaire d'un troisième axe de pivotement (36); ainsi qu'un dispositif de réglage pour modifier l'inclinaison de la surface d'assise, lors du transfert du siège d'une position de travail à une position de repos, ladite surface d'assise se trouvant, lorsque la position de repos est réglée, approximativement dans un plan (c-c sur la figure 3) légèrement incliné vers l'arrière, caractérisé par le fait que la partie d'assise antérieure (S) présente une biellette (14) faisant fonction d'élément de support, et articulée sur le premier axe de pivotement (12); par le fait que le soutien coxo-lombaire (B) présente une plaque d'appui (15) qui fait fonction d'élément de support, et est reliée à la biellette (14) par l'entremise du deuxième axe de pivotement (17'); et par le fait que le dispositif de réglage comprend des leviers synchrones (25) qui sont articulés par l'une de leurs extrémités sur le support d'assise (11), en formant un axe horizontal antérieur de synchronisation (cheville 32), et par leur autre extrémité à la plaque d'appui (15), en formant un axe horizontal postérieur de synchronisation (axe transversal 30), l'axe antérieur de synchronisation (cheville 32) étant articulé sur le support d'assise (11), au-dessus de premier axe de pivotement (12), et l'axe postérieur de synchronisation (axe transversal 30) étant articulé par l'autre extrémité sur la plaque d'appui (15), vis-à-vis du deuxième axe de pivotement (17'), respectivement d'une distance telle qu'il en résulte, lors du pivotement de la partie d'assise antérieure (S), un pivotement surproportionné du soutien coxo-lombaire (B), dont la zone initiale (b) est plus longue que sa zone terminale s'achevant dans la région lombaire de la colonne vertébrale de l'utilisateur du fauteuil, et que le dossier (R) puisse effectuer des pivotements sortants vers l'arrière autour de son axe de pivotement (36), par un mouvement du corps de l'utilisateur du fauteuil, en s'opposant à l'action d'une force élastique.

2. Siège selon la revendication 1, caractérisé par le fait que le troisième axe de pivotement (36) du dossier (R) se trouve, dans la position de travail du fauteuil, à environ 14 cm au-dessus du deuxième axe de pivotement (17') du soutien coxo-lombaire (B), et se trouve au-dessous de l'extrémité supérieure de la région lombaire de la colonne vertébrale dans la zone moyenne statique des dimensions corporelles des utilisateurs du fauteuil.

3. Siège selon la revendication 1 ou 2, caractérisé par le fait que les chevilles (32) se trouvent sensiblement dans un plan vertical (a-a sur les figures 2, 3) passant par l'axe de pivotement (12 sur la figure 1) de la biellette (14); et par le fait que l'axe transversal (30) est décalé vers l'arrière et vers le bas, par rapport à l'axe de pivotement (17') du soutien coxo-lombaire (B), de manière qu'il en résulte un rapport de pivotement d'environ 1 à 2,5 entre la biellette (14) et le soutien coxo-lombaire (B).

4. Siège selon l'une des revendications précédentes, caractérisé par le fait qu'un groupe de lamelles (24, 33) utilisé dans le dispositif de réglage en vue d'arrêter les inclinaisons réglées de la partie d'assise antérieure (S) et du soutien coxo-lombaire (B), est disposé symétriquement par rapport au plan de symétrie (b-b sur la figure 4) et est traversé par un tenon de serrage (22) commandable manuellement, au moyen d'excentriques.

5. Siège selon la revendication 4, caractérisé par le fait qu'un groupe de lamelles (24) coopérant par frottements est relié rigidement au soutien coxo-lombaire (B), par l'intermédiaire de l'axe transversal (30) et par l'intermédiaire d'une cheville transversale (31) parallèle à cet axe transversal, s'étend au-dessous de la partie d'assise (S) et présente, à l'extrémité antérieure élargie, une fente oblongue en arc de cercle qui est traversée par le tenon de serrage (22).

6. Siège selon l'une des revendications précédentes, caractérisé par le fait que, en vue d'arrêter la biellette (14), un autre groupe de lamelles (33) coopérant par frottement, s'étendant sensiblement dans le sens vertical et monté pivotant sur un axe de portée fixe (23) du support d'assise (11), est traversé par le tenon de serrage (22) par l'entremise d'un trou oblong, les lamelles du groupe de lamelles (24) coopérant par frottement et destinées au soutien coxo-lombaire (B), ainsi que les lamelles du groupe de lamelles (33) coopérant par frottement et associées à la biellette (14), étant appliquées alternativement les unes contre les autres au voisinage dudit tenon de serrage (22).

7. Siège selon l'une des revendications précédentes, caractérisé par le fait qu'un ressort hélicoïdal vertical (13d) est disposé, en vue de la suspension sous-jacente de la biellette (14), symétriquement par rapport au plan de symétrie (a-a) entre la colonne de soutien (10a) et le bord antérieur de la partie d'assise (S), et est équipé d'un dispositif permettant de modifier la précharge, d'autres ressorts hélicoïdaux verticaux (42 sur la figure 4), prévus de part et d'autre du plan de symétrie (a-a), présentant un plan de symétrie commun (d-d sur la figure 4) avec le tenon de serrage (22).

8. Siège selon l'une des revendications précédentes, caractérisé par le fait que le pivotement synchrone du soutien coxo-lombaire (B), de sa position supérieure prise par pivotement (figure 2) à une position inférieure prise par pivotement (figure 3), à lieu en s'opposant à l'action d'une force élastique (ressort 37 à branches sur les figures 2,3).

9. Siège selon l'une des revendications précédentes, caractérisé par le fait que le pivotement de la plaque d'appui (15) autour de l'axe de pivotement (17') peut être converti, au moyen d'une tringlerie à leviers (H) articulée sur le support d'assise fixe (11), en un mouvement horizontal limité de la biellette (14).

10. Siège selon la revendication 9, caractérisé par le fait que la biellette (14) est montée coulissante dans des trous oblongs (50), par l'intermédiaire de ses chevilles (12), et le pivotement descendant de la plaque d'appui (15), provoqué lorsque le siège passe de la position de travail à la position de repos, peut être converti en un mouvement de la biellette (14) dirigé vers l'avant.

## Claims

1. Chair, comprising an adjustable inclinable seating area and backrest (R), a pedestal (10) which includes a vertically adjustable supporting spindle (10a), a seat portion support (11) which is received by the supporting spindle (10a), a front seat portion (S) being pivotally mounted on the front end of said support via the intermediary of a first pivot axle (12) and being adjustable over an angular range which includes the horizontal, a pelvis-hip support (B) which is pivotally mounted on the rear of the front seat portion (S) via the intermediary of a second pivot axle (17_{'}), the entrance section (b in Fig. 2) of said pelvis-hip support helping to form the seating area and extending substantially perpendicularly relative to its exit section (b' in Fig. 2), on which the backrest (R) is pivotally mounted via the intermediary of a third pivot axle (36), and an adjusting means for altering the inclination of the seating area when the chair is displaced from a working position into a position of rest, which seating area, when the position of rest has been set, lies approximately in a plane (c-c in Fig. 3) which is inclined slightly rearwardly, characterised in that the front seat portion (S) is provided with a rocker arm (14), which serves as the supporting element and is pivotally mounted on the first pivot axle (12), in that the pelvis-hip support (B) is provided with a supporting plate (15), which serves as the supporting element and is connected to the rocker arm (14) via the intermediary of the second pivot axle (17), and in that the adjusting means includes synchronising levers (25), which are pivotally mounted on the seat portion suppport (11) at one of their ends to form a front, horizontal synchronising lever axle (axle pin 32) and are pivotally mounted on the supporting plate (15) at their other ends to form a rear, horizontal synchronising lever axle (transverse axle 30), the front synchronising lever axle (axle pin 32) being pivotally mounted on the seat portion support (11) via the intermediary of the first pivot axle (12) at such a distance from the second pivot axle (17') and, at the other end, the rear synchronising lever axle (transverse axle 30) being pivotally mounted on the supporting plate (15) at such a distance form the second pivot axle (17') that, when the front seat portion (S) is pivoted, a supra-proportional pivotal movement of the pelvis-hip support (B) is produced, the entrance section (b) of which support is longer than its exit section, which terminates in the hip region of the spine of the chair user, and in that the backrest (R) is pivotable rearwardly about its pivot axle (36) by the body movement of the chair user in opposition to the action of a spring force.

2. Chair according to claim 1, characterised in that, when the chair is in its working position, the third pivot axel (36) of the backrest (R) is situated approximately 14 cm above the second pivot axle (17') of the pelvis-hip support (B) and, based on the statistical average of the body sizes of chair users, is situated beneath the upper end of the hip region of the spine.

3. Chair according to claim 1 or 2, characterised in that the axle pins (32) are situated approximately in a vertical plane (a-a in Figs. 2 and 3), which extends through the pivot axle (12 in Fig. 1) of the rocker arm (14), and in that the transverse axle (30) is disposed so as to be rearwardly and downwardly offset relative to the pivot axle (17') of the pelvis-hip support (B) in such a manner that a pivot ratio between rocker arm (14) and pelvis-hip support (B) of approximately 1:2.5 is produced.

4. Chair according to one of the preceding claims, characterised in that a stack of discs (multiple disc clutch) (24, 33) is used in the adjusting means to arrest the set inclinations of the front seat portion (S) and of the pelvis-hip support (B), which stack extends in symmetry with the plane of symmetry (b-b in Fig. 4) and is traversed by a tensioning pin (22), which is manually controllable by eccentric means.

5. Chair according to claim 4, characterised in that a friction-locking stack of discs (24) is rigidly connected to the pelvis-hip support (B) via the intermediary of the transverse axle (30) and via the intermediary of a transverse pin (31), which lies parallel to this transverse axle, extends beneath the seat portion (S) and has an arcuate slot provided in its front, widened end, such slot being traversed by the tensioning pin (22).

6. Chair according to one of the preceding claims, characterised in that an additional friction-locking stack of discs (multiple disc clutch) (33) is pivotably mounted on a stationary mounting axle (23) of the seat portion support (11) extends approximately vertically and is traversed by the tensioning pin (22) via the intermediary of a slot in order to arrest the rocker arm (14), the friction-locking discs of the friction-locking stack of discs (24) for the pelvis-hip support (B) and the friction-locking discs of the friction-locking stack of discs (33) for the rocker arm (14) lying alternately adjacent one another in the region of the tensioning pin (22).

7. Chair according to one of the preceding claims, characterised in that a vertical coil spring (13d) for the underneath suspension of the rocker arm (14) is disposed in symmetry with the plane of symmetry (a-a) between the supporting spindle (10a) and the front edge of the seat portion (S) and is provided with a means for changing the initial tension, additional vertical coil springs (42 in Fig. 4) being provided on each side of the plane of symmetry (a-a) and having a common plate of symmetry (d-d in Fig. 4) with the tensioning pin (22).

8. Chair according to one of the preceding claims, characterised in that the synchronous pivotal movement of the pelvis-hip support (B) from its upper pivot position (Fig. 2) into a lower pivot position (Fig. 3) is effected in opposition to the action of a spring force (leg spring 37 in Figs. 2 and 3).

9. Chair according to one of the preceding claims, characterised in that the pivotal movement of the supporting plate (15) about the pivotal axle (17') is convertible into a limited horizontal movement of the rocker arm (14) by means of a lever bar (H), which is pivotally mounted on the stationary seat portion support (11).

10. Chair according to claim 9, characterised in that the rocker arm (14) is displaceably mounted in slots (50) via the intermediary of its axle pins (32), and the downwardly directed pivotal movement of the supporting plate (15), which movement is effected when the chair is displaced from its working position into its position of rest, is convertible into a forwardly directed movement of the rocker arm (14).
